# EUROPÄISCHE PATENTSCHRIFT

(11) **EP 2 960 172 B1**
(45) Veröffentlichungstag und Bekanntmachung des Hinweises auf die Patenterteilung: **13.09.2017**
(21) Anmeldenummer: 14002177.5
(22) Anmeldetag: 25.06.2014
(51) Int. Cl.: B65D 25/10, B65D 85/30

(54) **Weinkiste**
Wine case
Caisse de vin

(43) Veröffentlichungstag der Anmeldung: 30.12.2015
(73) Patentinhaber: Spranz GmbH, 56070 Koblenz (DE)
(72) Erfinder: Spranz, Lorne, 56073 Koblenz (DE)
(74) Vertreter: Strauss, Peter

(56) Entgegenhaltungen:
- WO-A1-2013/061143
- DE-U1- 9 420 847
- FR-A- 926 186
- US-A- 206 588

## Beschreibung

### Technisches Gebiet

Die Erfindung betrifft eine Weinkiste zur Aufnahme von mindestens einer Weinflasche. Die Weinkiste kann aber ebenso gut in ihrem Volumen wie auch in ihrer speziellen Raumgestaltung zur Aufnahme mehrerer Weinflaschen konzipiert sein. Vorab soll auch klargestellt werden, dass die hier gewählte Bezeichnung "Weinkiste" nicht als Einschränkung verstanden werden soll, was den tatsächlichen Einsatzbereich oder Verwendungszweck betrifft. Die Bezeichnung "Weinkiste" soll vielmehr auf einen Ursprung hinweisen. Ansonsten sollen darunter auch alle sonstigen Kisten verstanden werden, in denen Flaschen mit anderem Inhalt als Wein gelagert und transportiert werden, wie Cognac, Likör, Weinbrand, Whisky, Öl, Essig u. andere Flüssigkeiten mehr.

Die Bezeichnung "Weinkiste'" soll auch eine Grundvorstellung von ihrer Form und Funktion wie auch Dimensionierung geben. Eine Kiste zeichnet sich im Allgemeinen durch eine schlichte Form aus, was z. B. für eine Quaderform zutrifft. Im Interesse einer guten Schutzfunktion wird eine hohe Formsteifigkeit oder -festigkeit angestrebt, was vor allem mit entsprechenden Wandstärken realisiert wird.

Eine derartige Weinkiste dient üblicherweise allein der Aufbewahrung und dem sicheren Transport ihres Inhaltes, ist also in ihrer Grundfunktion eine Verpackung. Sie wird aber auch dazu benutzt, den Inhalt aufzuwerten und gewissermaßen zu veredeln, weshalb sie mit angeboten und verkauft wird. Damit ein Kunde oder potentieller Käufer den Inhalt voll erkennen und begutachten kann, muss dieser in einem Ladengeschäft bis jetzt der Weinkiste entnommen, d. h. von der Weinkiste getrennt werden und letztlich wieder in die Weinkiste verstaut werden. Eine Weinkiste ist und bleibt damit aber nur eine Verpackung, und zwar eine relativ teure Verpackung, was sich auf das Verkaufsgut merklich niederschlägt.
Dem Stand der Technik sind diverse Weinkisten zu entnehmen. Dabei zeigt die US 206 588 A eine Weinkiste, bei der die Flaschenhälse während des Transports am Gefache der Kiste in Klemmöffnungen festgehalten werden.
Die WO 2013/061143 A1 betrifft ein multifunktionales Flaschenhaltergehäuse, und zwar insbesondere ein Gehäuse, das sowohl zur Lagerung, Konservierung und zum Transport von ein oder mehreren Flaschen im Inneren des Gehäuses verwendet werden kann und welches sich gleichzeitig zur zumindest teilweisen Zurschaustellung, beispielsweise in einer häuslichen Umgebung oder öffentlichen Gebäude, eignet. Zu diesem Zweck kann aus dem Gehäuse seitliche eine Öffnung herausgebrochen werden und die transportierten Flaschen von einer Transport- in eine Ausstellungsposition gebracht werden, wobei dazu das Gefache Öffnungen zur Aufnahme des Flaschenbauchs aufweist.
Die DE 94 20 847 U1 offenbart ein Verpackungssystem für mit einem Getränk gefüllten Flaschen (Getränkeflaschen), insbesondere Weinflaschen, bestehend aus einer Vielzahl von stapelbaren Verpackungselementen, die jeweils als quaderförmige Kästen aus Holz ausgebildet, mit Gefachen zur Aufnahme der Flaschen versehen, an ihrer Oberseite offen und dort mit einem ersten Decke verschließbar sind, dadurch gekennzeichnet, dass die Elemente als Regalelemente zu einem Regal übereinander stapelbar ausgebildet, auch an der Vorderseite offen und dort durch einen zweiten Deckel verschliessbar sind.
Ferner ist aus der FR 926 186 A eine Weinkiste bekannt, bei der in der Kiste Anschlagsleisten vorgesehen sind, wobei diese den Zweck haben, die in der Kiste zu transportierenden Flaschen zu fixieren. Hierzu werden Flaschenboden und Flaschenkopf in einander gegenüber liegenden Klemmöffnungen der Anschlagleisten gehalten.

Es soll jetzt hier eine Weinkiste mit folgenden Merkmalen betrachtet und als bekannt vorausgesetzt werden: Weinkiste, bestehend aus einem quaderförmigen, nach oben offenen Grundkörper, welcher von Seitenwänden und einem unteren Abschlussboden begrenzt ist, sowie einem losen Deckel, welcher dem Grundkörper in seiner Form entspricht, wobei sich die Höhen der Seitenwände von Grundkörper und Deckel zu der erforderlichen Gesamthöhe für das Verpackungsgut ergänzen und wobei am Grundkörper innenseitig zumindest an zwei gegenüberliegenden Seitenwänden Anschlagsleisten vorgesehen sind, welche die Seitenwände nach oben überragen und in ihrer Länge auf die Seitenwände des losen Deckels so abgestimmt sind, dass der Deckel bei geschlossener Weinkiste mit dem Grundkörper allseits fluchtet und einen geschlossenen Quader ergibt.

### Darstellung der Erfindung:

Hier setzt die Erfindung an. Sie hat sich zur Aufgabe gesetzt, eine Weinkiste der in Rede stehenden Art dahingehend weiterzuentwickeln, dass sie noch eine weitere Funktion technisch erfüllen kann.

Gelöst werden kann diese Aufgabe bei der in Rede stehenden Weinkiste nach dem Vorschlag der Erfindung mit den kennzeichnenden Merkmalen der Ansprüche 1 und 3. Danach lässt sich die Weinkiste in sehr einfacher Weise von einer Transportkiste in einen Flaschenhalter oder ein Warendisplay verwandeln. Eine erfinderische Weiterentwicklung gibt Anspruch 3 an.

Ferner steht damit auch adhoc bereits ein Flaschenhalter mit der Unterseite des Deckels zur Verfügung, weshalb dieser lediglich aufgenommen und umgedreht zu werden braucht.

Alle weiteren Ansprüche geben zweckmäßige Weiterbildungen der Gegenstände gemäß den Ansprüchen 1 und 3 an.

Zweckmäßigerweise sind die Rücksprünge der Außenkontur einer Weinflasche nachgebildet, und zwar nur soweit, wie ein loses Einsetzen von oben möglich bleibt.

Idealerweise sind die Rücksprünge kreisförmig und beschreiben maximal einen Halbkreis.

Vorteilhaft sind mehrere Rücksprünge fortlaufend nebeneinander angeordnet, wobei deren Tiefpunkte mindestens einen geringfügig größeren Abstand voneinander haben, als der Durchmesser einer Flasche misst.

Soll die Weinkiste zwei oder mehr Flaschen aufnehmen und sollen diese keinen direkten Kontakt miteinander haben, lassen sich Einzelaufnahmen mithilfe von Zwischenwänden bilden. Dazu ist parallel und im Abstand zu den Seitenwänden des Grundkörpers mindestens eine Zwischenwand vorgesehen, welche sich von einer Seitenwand des Grundkörpers zur gegenüberliegenden Seitenwand des Grundkörpers erstreckt, wobei die Zwischenwand mit ihren Enden in Schlitzen der angrenzenden Seitenwände gehalten ist.

Damit nicht nur der Grundkörper oder der Deckel, sondern beide als Flaschenhalter wirken können, genügt es, dass zusätzlich auch noch ein Paar loser Anschlagsleisten vorgesehen wird. Alternativ können Grundkörper und Deckel auch nur mit einer Anschlagsleiste bestückt werden.

Umweltverträglich oder auch -schonend ist eine Ausführungsform aus natürlichem Massivholz.

Durch Dauerhaftigkeit zeichnet sich eine andere Ausführungsform aus, nämlich aus Kunststoff.

### Kurze Beschreibung der Zeichnung

Weitere Merkmale und Vorteile der Erfindung werden nachstehend in Verbindung mit der Zeichnung für bevorzugte Ausführungsbeispiele beschrieben. Darin zeigen jeweils in einer stark perspektivischen Ansicht:
- Fig. 1: einen Grundkörper einer erfindungsgemäßen Weinkiste;
- Fig. 2: einen zugehörigen Deckel;
- Fig. 3: Anschlagsleisten, wie sie in Verbindung mit Grundkörper und/oder Deckel zu verwenden sind;
- Fig. 4: den Grundkörper von Fig. 1 mit darin eingesetzten Anschlagsleisten für eine Verwendung als Transportkiste;
- Fig. 5: den Gegenstand von Fig. 4, erfindungsgemäß verwandelt in einen Flaschenhalter;
- Fig. 6: den Gegenstand von Fig. 2, erfindungsgemäß verwandelt in einen Flaschenhalter;
- Fig. 7: einen Grundkörper gem. Fig. 5, unterteilt in einzelne Fächer (zur Aufnahme von mehr als einer Flasche), und
- Fig. 8: eine noch andere Ausführungsform der Erfindung, bei der der Deckel einer Weinkiste von vornherein und dauerhaft an seiner Unterseite als Flaschenhalter ausgebildet ist.

Nach den Fig. 1 bis 3 besteht eine erfindungsgemäße Weinkiste aus einem Grundkörper 1, einem Deckel 2 und einem Paar loser Anschlagsleisten 3. Der Grundkörper 1 besitzt Quaderform und ist nach oben offen. Er wird von einem unteren Abschlussboden 4 und rechteckigen Seitenwänden 5a, 5b gebildet. Grundsätzlich ähnlich ist der Deckel 2 gebildet, wobei er lediglich deutlich niedrigere Seitenwände 6a, 6b aufweist.

Die Anschlagsleisten 3 schließen nach oben mit einer geraden Begrenzungslinie 7 ab und nach unten mit einer Begrenzungslinie 8, welche muldenartige Rücksprünge 9 aufweist. Die Länge der Anschlagsleisten 3 beträgt L entlang der oberen Begrenzungslinie 7 und I entlang der unteren Begrenzungslinie 8. Die Differenz von L - I ergibt zwei Vorsprünge 10.

Die Anschlagsleisten 3 können im beschriebenen Ausführungsbeispiel für Transportzwecke mit dem Grundkörper 1 so vereint werden, wie in Fig. 4 gezeigt. Sie sind dabei von oben entlang einer Seitenwand 5a soweit ins Innere des Grundkörpers 1 geschoben, bis die Vorsprünge 10 in Schlitzen 11 zum Anschlag kommen. Die muldenartigen Rücksprünge 9 sind dabei nach unten gerichtet.

Soll dagegen die Weinkiste als Flaschenhalter genutzt werden, so lassen sich die Anschlussleisten 3 aus der in Fig. 4 gezeigten Lage herausziehen und vom Grundkörper 1 lösen, wonach sie in umgekehrter Richtung wieder damit verbunden werden können, wie in Fig. 5 dargestellt.

Alternativ können die Anschlagsleisten 3 auch mit dem Deckel 2 in ähnlicher Weise verbunden werden (vgl. Fig. 6), wenn dieser mit Schlitzen 12 an entsprechenden Stellen seiner Seitenwände 6b versehen ist, wie es aus Fig. 2 hervorgeht.

Und schließlich können auch beide Varianten realisiert werden, wenn dafür lediglich noch ein Paar loser Anschlagsleisten 3 zur Verfügung steht oder aber von den beiden verfügbaren Anschlagsleisten 3 jeweils nur eine an Grundkörper 1 und Deckel 2 zum Einsatz gebracht wird.

Ist bisher nur eine Weinkiste für eine einzelne Flasche gezeigt, so braucht die Anwendung des Erfindungsgedankens keinesfalls darauf beschränkt zu bleiben. Wie aus Fig. 7 ersichtlich, kann auch für eine Zweier-Verpackung (und mehr) vom Erfindungsgedanken Gebrauch gemacht werden.

Dazu wird bei einem entsprechend breit bemessenen Grundkörper 1' parallel zu den Seitenwänden 5a' mit den erfindungsgemäßen Anschlagsleisten 3 eine einfache Zwischenwand 13 vorgesehen, welche mit ihren Enden in Schlitzen 14 in den anstoßenden Seitenwänden 5b' des Grundkörpers 1' gehalten ist.

Eine solche Zwischenwand 13 kann einerseits auf die Anforderungen beim Transport abgestimmt werden, wobei sie sogar die Höhe der Seitenwände 5b' des Grundkörpers 1' bei Bedarf überschreiten kann. Andererseits wird die Zwischenwand 13 für die Funktion des Grundkörpers 1' als Flaschenhalter nicht gebraucht. Reicht die Zwischenwand 13 nur bis zur Höhe der Seitenwände 5b', bleibt sie neutral und stört nicht. Anders verhält es sich mit einer höheren Zwischenwand, welche in einem solchen Falle auch leicht entfernt werden kann.

Schließlich wird mit Fig. 8 noch eine weitere erfinderische Ausführungsform einer Weinkiste gezeigt. Dabei konzentrieren sich die anzuwendenden Maßnahmen allein auf den Deckel 21, während der Grundkörper von denkbar einfacher Gestalt sein kann, also lediglich aus einem unteren Abschlussboden und anschließenden Seitenwänden zu bestehen braucht.

Mit einem solchen Grundkörper wirkt der in Fig. 8 dargestellte Deckel 21 dann mit seinen Seitenwänden 22a, 22b und den daran innenseitig fest angebrachten Anschlagsleisten 23 als Transportkiste zusammen.

Bei diesem Ausführungsbeispiel reichen die Anschlagsleisten 23 bis zu einer äußeren Begrenzungslinie 24 und sind mit ihren (zuvor bereits grundsätzlich erläuterten) muldenartigen Rücksprüngen 25 von vornherein und auch dauerhaft in eine Stellung gebracht, welche als Flaschenhalter dienlich ist. Die Anschlagsleisten 23 sind dabei lagemäßig so angeordnet und längenmäßig so bemessen, dass sie in ihrer Funktion als Deckel zwingend zu einem deckungsgleichen Sitz auf einem entsprechenden, weitgehend frei wählbaren Grundkörper führen und darauf auch flächig abgesetzt werden können, was immer dann der Fall ist, wenn die Anschlagsleisten 23 mit ihrem Überstand über die Seitenwand 22a des Deckels 21 hinter der Höhe der Seitenwände eines Grundkörpers zurückbleiben.

Eine solche Ausführungsform bringt viele Vorteile hinsichtlich der Handhabung mit sich. So gibt es nur zwei bewegliche Teile, nämlich einen Grundkörper und den Deckel 21. Letzterer wird auf den Grundkörper einfach abgesetzt und führt damit zu einem geschlossenen Behältnis, wie es im Weiteren Transportzwecken dient. Nimmt man den Deckel 21 ab und dreht ihn einfach um, so steht damit bereits ohne Weiteres ein Flaschenhalter zur Verfügung.

### Bezugszeichenliste

- 1, 1': Grundkörper, Unterteil
- 2: Deckel
- 3: Anschlagsleiste (lose)
- 4, 4': Abschlussboden
- 5a, 5b: Seitenwand des Grundkörpers
- 5a', 5b': Seitenwand des Grundkörpers
- 6a, 6b: Seitenwand des Deckels
- 7: Begrenzungslinie, obere
- 8: Begrenzungslinie, untere
- 9: Rücksprung
- 10: Vorsprung
- 11: Schlitz (in Seitenwand von Grundkörper)
- 12: Schlitz (in Seitenwand von Deckel)
- 13: Zwischenwand
- 14: Schlitz für Zwischenwand

- 21: Deckel
- 22a, 22b: Seitenwand des Deckels
- 23: Anschlagsleiste (fest)
- 24: Begrenzungslinie (äußere)
- 25: Rücksprung
- L: Länge der Anschlagsleiste 3 entlang oberer Begrenzungslinie
- I: Länge der Anschlagsleiste 3 entlang unterer Begrenzungslinie

## Patentansprüche

1. Weinkiste, bestehend aus einem quaderförmigen, nach oben offenen Grundkörper (1, 1'), welcher von Seitenwänden (5a, 5b, 5a', 5b') und einem unteren Abschlussboden (4, 4') begrenzt ist, sowie einem losen Deckel (2), welcher dem Grundkörper (1, 1') in seiner Form entspricht, wobei sich die Höhen der Seitenwände (5a, 5b; 5a', 5b'; 6a, 6b) von Grundkörper (1, 1') und Deckel (2) zu der erforderlichen Gesamthöhe für das Verpackungsgut ergänzen und wobei am Grundkörper (1, 1') innenseitig zumindest an zwei gegenüberliegenden Seitenwänden (5a, 5a') Anschlagsleisten (3) vorgesehen sind, welche die Seitenwände (5a, 5a') überragen und in ihrer Länge so bemessen sind, dass der Deckel (2) bei geschlossener Weinkiste mit dem Grundkörper (1, 1') allseits fluchtet und einen geschlossenen Quader ergibt, **dadurch gekennzeichnet, dass** die Anschlagsleisten (3) mit Vorsprüngen (10) an ihren Enden in Schlitzen (11) der anstoßenden Seitenwände (5b, 5b') des Grundkörpers (1, 1') lösbar gehalten sind, wobei sich die Anschlagsleisten (3) im Fall einer Nutzung der Weinkiste als Flaschenhalter herausziehen und vom Grundkörper (1) lösen lassen und in umgekehrter Richtung wieder mit den Vorsprüngen (3) in die Schlitze (11) des Grundkörpers geschoben werden können und wobei die Anschlagleisten (3) entlang ihrer unteren Begrenzungslinie (8) einander gegenüberliegend mindestens einen einer Flasche nachgebildeten muldenartigen Rücksprung (9) aufweisen und zwar nur soweit, wie ein Loses Einsetzen von oben möglich bleibt.

2. Weinkiste nach Anspruch 1, **dadurch gekennzeichnet, dass** der Deckel (2), - bei der selben Lage wie der Grundkörper (1, 1') - an den entsprechenden Stellen seiner Seitenwände (6b) ebenfalls Schlitze (12) aufweist, in welche die Anschlagsleisten (3) in umgekehrter Richtung, nämlich mit den muldenartigen Rücksprüngen (9) nach oben einsetzbar sind.

3. Weinkiste, bestehend aus einem quaderförmigen, nach oben offenen Grundkörper, welcher von Seitenwänden (5a, 5b; 5a', 5b') und einem unteren Abschlussboden begrenzt ist, sowie einem losen Deckel (21), welcher dem Grundkörper in seiner Form entspricht, wobei sich die Höhen der Seitenwände (5a, 5b, 5a', 5b', 22a, 22b) von Grundkörper und Deckel (21) zu der erforderlichen Gesamthöhe für das Verpackungsgut ergänzen und wobei am Deckel (21) innenseitig zumindest an zwei gegenüberliegenden Seitenwänden Anschlagsleisten (23) vorgesehen sind, welche die Seitenwände (22a, 22b) überragen und in ihrer Länge so bemessen sind, dass der Deckel (21) bei geschlossener Weinkiste mit dem Grundkörper allseits fluchtet und einen geschlossenen Quader ergibt, **dadurch gekennzeichnet, dass** die Anschlagsleisten (23) mit einer Seitenwand (22a, 22b) des Deckels (21) fest verbunden sind und entlang ihrer äußeren Begrenzungslinie (24) einander gegenüberliegend mindestens einen einer Flasche nachgebildeten muldenförmigen Rücksprung (25) aufweisen und zwar nur soweit, wie eine Loses Einsetzen von oben möglich bleibt, wobei der Deckel (21) mit den fest verbunden Anschlagleisten (23) im abgenommenen und gedrehten Zustand zum Flaschenhalter wird.

4. Weinkiste nach einem der Ansprüche 1 bis 3, **dadurch gekennzeichnet, dass** die Rücksprünge (9, 25) der Außenkontur einer Weinflasche nachgebildet sind, und zwar nur soweit, wie ein loses Einsetzen von oben möglich bleibt.

5. Weinkiste nach Anspruch 4, **dadurch gekennzeichnet, dass** die Rücksprünge (9, 25) kreisförmig sind und maximal einen Halbkreis beschreiben.

6. Weinkiste nach einem der Ansprüche 1 bis 5, **dadurch gekennzeichnet, dass** mehrere Rücksprünge (9, 25) fortlaufend nebeneinander angeordnet sind, wobei deren Tiefpunkte mindestens einen geringfügig größeren Abstand voneinander haben, als der Durchmesser einer Flasche misst.

7. Weinkiste nach einem der Ansprüche 1 bis 6, **dadurch gekennzeichnet, dass** parallel und im Abstand zu den Seitenwänden (5b') des Grundkörpers (1') eine Zwischenwand (13) vorgesehen ist, welche sich von einer Seitenwand (5b') des Grundkörpers (1') zur gegenüberliegenden Seitenwand (5b') des Grundkörpers (1') erstreckt, wobei die Zwischenwand (13) mit ihren Enden in Schlitzen (14) der angrenzenden Seitenwände (5b') gehalten ist.

8. Weinkiste nach einem der Ansprüche 1, 2, 4, 5, 6 und 7, **dadurch gekennzeichnet, dass** mindestens ein Paar zusätzlicher loser Anschlagsleisten (3) vorgesehen ist.

9. Weinkiste nach einem der Ansprüche 1 bis 8, **dadurch gekennzeichnet, dass** sie aus natürlichem Massivholz besteht.

10. Weinkiste nach einem der Ansprüche 1 bis 8, **dadurch gekennzeichnet, dass** sie aus Kunststoff besteht.

## Claims

1. Wine case consisting of a cuboid-shaped, upwardly open base body (1, 1') which is limited by side walls (5a, 5b, 5a', 5b') and a lower end base (4, 4'), and a loose lid (2) which corresponds as regards its shape to the base body (1, 1'), wherein the heights of the side walls (5a, 5b; 5a', 5b'; 6a, 6b) of base body (1, 1') and lid (2) are added to form the required total height for the packaging material and wherein on the base body (1, 1') on the inner side at least on two opposite side walls (5a, 5a'), stop strips (3) are provided which project beyond the side walls (5a, 5a') and as regards their length have dimensions so that the lid (2) is aligned with the base body (1, 1') on all sides when the wine case is closed and produces a closed cuboid, **characterised in that** the stop strips (3) with projections (10) at their ends are mounted to be releasable in slots (11) of the abutting side walls (5b, 5b') of the base body (1, 1'), wherein the stop strips (3) can be withdrawn in the event of using the wine case as a bottle holder and released from the base body (1) and may be pushed in the reverse direction again with the projections (3) into the slots (11) of the base body and wherein the stop strips (3) along their lower limiting line (8) opposite one another have at least one trough-like recess (9) modelled on a bottle and specifically only in so far as loose insertion from the top remains possible.

2. Wine case according to claim 1, **characterised in that** the lid (2), - in the same position as the base body (1, 1') - at the corresponding points of its side walls (6b) likewise has slots (12) into which the stop strips (3) can be inserted upwards in the reverse direction, namely with the trough-like recesses (9).

3. Wine case consisting of a cuboid-shaped, upwardly open base body which is limited by side walls (5a, 5b; 5a', 5b') and a lower end base, and a loose lid (21) which corresponds as regards its shape to the base body, wherein the heights of the side walls (5a, 5b, 5a', 5b', 22a, 22b) of base body and lid (21) are added to form the required total height for the packaging material and wherein on the lid (21) on the inner side at least on two opposite side walls, stop strips (23) are provided which project beyond the side walls (22a, 22b) and as regards their length have dimensions so that the lid (21) is aligned with the base body on all sides when the wine case is closed and produces a closed cuboid, **characterised in that** the stop strips (23) are firmly connected to a side wall (22a, 22b) of the lid (21) and along their outer limiting line (24) opposite one another have at least one trough-like recess (25) modelled on a bottle and specifically only in so far as loose insertion from the top remains possible, wherein the lid (21) with the firmly connected stop strips (23) becomes the bottle holder in the removed and rotated state.

4. Wine case according to one of claims 1 to 3, **characterised in that** the recesses (9, 25) are modelled on the outer contour of a wine bottle, and specifically only in so far as loose insertion from the top remains possible.

5. Wine case according to claim 4, **characterised in that** the recesses (9, 25) are circular and describe at most a semi-circle.

6. Wine case according to one of claims 1 to 5, **characterised in that** several recesses (9, 25) are arranged continually next to one another, wherein the low points thereof have at least a slightly greater distance from one another than the diameter of a bottle measures.

7. Wine case according to one of claims 1 to 6, **characterised in that** parallel and at a distance from the side walls (5b') of the base body (1'), an intermediate wall (13) is provided which extends from one side wall (5b') of the base body (1') to the opposite side wall (5b') of the base body (1'), wherein the intermediate wall (13) is mounted with its ends in slots (14) of the adjoining side walls (5b').

8. Wine case according to one of claims 1, 2, 4, 5, 6 and 7, **characterised in that** at least one pair of additional loose stop strips (3) is provided.

9. Wine case according to one of claims 1 to 8, **characterised in that** it consists of natural solid wood.

10. Wine case according to one of claims 1 to 8, **characterised in that** it consists of plastic.

## Revendications

1. Caisse de vin, composée d'un corps de base (1, 1') de forme parallélépipédique, ouvert vers le haut, lequel est délimité par des parois latérales (5a, 5b, 5a', 5b') et d'un fond d'obturation (4, 4') en partie inférieure, ainsi que d'un couvercle (2) séparé, lequel correspond dans sa forme au corps de base (1, 1'), les hauteurs des parois latérales (5a, 5b, 5a', 5b', 6a, 6b) du corps de base (1, 1') et du couvercle (2) complétant la hauteur totale nécessaire pour le produit à emballer et des barres d'arrêt (3) étant prévues au niveau du corps de base (1, 1') coté intérieur au moins au niveau de deux parois latérales (5a, 5a') opposées, lesquelles dépassent les parois latérales (5a, 5a') et sont dimensionnées dans leur longueur, de sorte que, la caisse de vin fermée, le couvercle (2), est aligné de tous les côtés avec le corps de base (1, 1') ce qui donne un parallélépipède fermé, **caractérisée en ce que** les barres d'arrêt (3) sont maintenues, de manière amovible, avec des saillies (10), à leurs extrémités, dans des fentes (11) des parois latérales (5b, 5b') contigües du corps de base (1, 1'), les barres d'arrêt (3) se retirant en cas d'utilisation de la caisse de vin en tant que porte-bouteille et étant désolidarisées du corps de base (1) et pouvant être remises, en sens inverse, avec les saillies (3)(*), dans les fentes (11) du corps de base et les barres d'arrêt (3) présentant le long de leur ligne de délimitation (8) inférieure, opposées les unes aux autres, au moins un évidement (9) en forme de cuvette, reproduisant une bouteille, et dans une mesure telle qu'une insertion mobile demeure possible du haut.

2. Caisse de vin selon la revendication 1, **caractérisée en ce que** le couvercle (2) présente, dans la même position que le corps de base (1, 1'), au niveau des endroits correspondants de ses parois latérales (6b), également des fentes (12), dans lesquelles les barres d'arrêt (3) peuvent être insérées vers le haut, en sens inverse, c'est-à-dire avec les évidements (9) en forme de cuvette.

3. Caisse de vin, composée d'un corps de base de forme parallélépipédique, ouvert vers le haut, lequel est délimité par des parois latérales (5a, 5b, 5a', 5b') et d'un fond d'obturation en partie inférieure, ainsi que d'un couvercle (21) séparé, lequel correspond dans sa forme au corps de base, les hauteurs des parois latérales (5a, 5b, 5a', 5b', 22a, 22b) du corps de base et du couvercle (21) complétant la hauteur totale nécessaire pour le produit à emballer et des barres d'arrêt (23) étant prévues au niveau du couvercle (21) coté intérieur au moins au niveau de deux parois latérales opposées, lesquelles dépassent les parois latérales (22a, 22b) et sont dimensionnées dans leur longueur, de sorte que, la caisse de vin fermée, le couvercle (21) est aligné de tous les côtés avec le corps de base, ce qui donne un parallélépipède fermé, **caractérisée en ce que** les barres d'arrêt (23) sont reliées fixement à une paroi latérale (22a, 22b) du couvercle (21) et présentent le long de leur ligne de délimitation (24) extérieure, opposées les unes aux autres, au moins un évidement (25) en forme de cuvette, reproduisant une bouteille, et dans une mesure telle qu'une insertion mobile demeure possible du haut, le couvercle (21), avec les barres d'arrêt (23) fixement reliées, devenant, à l'état retiré et tourné, porte-bouteille.

4. Caisse de vin selon l'une des revendications 1 à 3, **caractérisée en ce que** les évidements (9, 25) reproduisent le contour extérieur d'une bouteille de vin, et dans une mesure telle qu'une insertion mobile demeure possible du haut.

5. Caisse de vin selon la revendication 4, **caractérisée en ce que** les évidements (9, 25) sont circulaires et décrivent au maximum un demi-cercle.

6. Caisse de vin selon l'une des revendications 1 à 5, **caractérisée en ce que** plusieurs évidements (9, 25) sont disposés en continu les uns à côtés des autres, leur point bas ayant au moins un espacement légèrement plus grand que ce que le diamètre d'une bouteille mesure.

7. Caisse de vin selon l'une des revendications 1 à 6, **caractérisée en ce qu'**il est prévu, parallèlement et à distance des parois latérales (5b') du corps de base (1'), une paroi intermédiaire (13), laquelle s'étend d'une paroi latérale (5b') du corps de base (1') à la paroi latérale (5b') opposée du corps de base (1'), la paroi intermédiaire (13) étant maintenue avec ses extrémités dans des fentes (14) des paroirs latérales (5b') adjacentes.

8. Caisse de vin selon l'une des revendications 1, 2, 4, 5, 6 et 7, **caractérisée en ce qu'**il est prévu au moins une paire de barres d'arrêt (3) amovibles supplémentaires.

9. Caisse de vin selon l'une des revendications 1 à 8, **caractérisée en ce qu'**elle est en bois massif naturel.

10. Caisse de vin selon l'une des revendications 1 à 8, **caractérisée en ce qu'**elle est en matière plastique.
